# EUROPÄISCHE PATENTSCHRIFT

(11) **EP 0 158 062 B1**
(45) Veröffentlichungstag und Bekanntmachung des Hinweises auf die Patenterteilung: **31.08.1988**
(21) Anmeldenummer: 85101818.4
(22) Anmeldetag: 20.02.1985
(51) Int. Cl.: B25B 7/14

(54) **Werkzeug zum Crimpen Schneiden, Pressen o. dgl.**
Tool for crimping, cutting, pressing and the like
Outil pour emboutir, couper, compresser ou similaire

(30) Priorität: 28.03.1984 DE 3411459
(43) Veröffentlichungstag der Anmeldung: 16.10.1985
(73) Patentinhaber: Rommel, Reiner, D-3570 Stadt Allendorf (DE)
(72) Erfinder: Rommel, Reiner, D-3570 Stadt Allendorf (DE)
(74) Vertreter: Patentanwälte Rehberg + Hüppe

(56) Entgegenhaltungen:
- CH-A- 414 497
- DE-A- 2 854 633
- US-A- 3 157 075
- US-A- 3 277 751

## Beschreibung

Die Erfindung betrifft ein Werkzeug zum Crimpen, Schneiden, Pressen oder dgl. mit einem Werkzeugkopf und an diesem angeordneten Griffhebeln zur Betätigung des Werkzeuges sowie einer zwischen den Griffhebeln eingeschalteten verstellbaren Zwangssperre bestehend aus einem nach innen gerichteten Zahnsegment und einer in dieses einrastenden Rastklinke. Ein solches Werkzeug ist bereits in der US-A-3 157 075 gezeigt. Das Zahnsegment ist hier jedoch im Zangengelenk gelagert, was einerseits zusätzliche Kosten verursacht und andererseits die Bewegungsmöglichkeiten der Griffhebel begrenzt. Darüberhinaus ist durch die Lagerung des Zahnsegmenten ein gewisses Bewegungsspiel unvermeidlich. Da auch die Rastklinke beweglich angeordnet sein muß und damit zwangsweise auch ein gewisses Bewegungsspiel aufweist, ist mit einem solchen Werkzeug eine präzise reproduzierbare Einstellung des Auslöse- bzw. Druckpunktes nicht möglich. Auch eine genaue Einstellung auf unterschiedliche Werkstücke ist aüsgeschlossen.

Aufgabe der Erfindung ist es diese Mängel zu beheben und ein allgemein verwendbares Werkzeug zu schaffen, welches an die verschiedensten Werkstücke bzw. an den jeweils erforderlichen Enddruck präzise anzupassen ist.

Dies wird erfindungsgemäß dadurch erreicht, daß das Zahnsegment starr mit dem einen Griffhebel verbunden ist und die Rastklinke in einer Gabel lagert, die mittels eines Gewindezapfens und einer Stellmutter zur Druckpunkteinstellung in Richtung auf das Zahnsegment verstellbar im (anderen Griffhebel gelagert ist. Vorzugsweise ist dabei die Rastklinke von einer sie in die Raststellung zurückziehende Feder beaufschlagt.

Eine Ausführungsmöglichkeit ist in der anliegenden Zeichnung wiedergegeben, und zwar zeigen:
Fig. 1 einen Teil eines Werkzeuges zum Crimpen, Schneiden, Pressen od. dgl.,
Fig. 2 eine Darstellung im vergrößerten Maßstab der für die Zwangssperre erforderlichen Bauteile und
Fig. 3 einen Schnitt nach den Linien I-I durch Fig. 1.

Von dem in Frage stehenden Werkzeug sind nur die beiden Bedienungsgriffe 1 und 2 wiedergegeben, die aneinander angelenkt und zum Zwecke der Betätigung des Werkzeuges auf-und abklappbar sind. Üblicherweise sind die beiden Griffhebel aus Metallblech gepreßt. Sie haben, wie in Fig. 1 eingezeichnet, einen U-förmigen Querschnitt, der nach dem anderen Griffhebel hin offen ist.

Der Griffhebel 1 hat in einer gewissen Entfernung vom Gelenkzapfen ein nach innen gerichtetes Zahnsegment 3, das auf seiner Außenseite die Verzahnung 4 trägt. Am anderen Griffhebel 2 hingegen ist eine nach innen vorspringende Lagerung 5 vorgesehen, in weicher die Schaltklinke 6 lagert, die mit der Verzahnung 4 am Zahnsegment 3 zusammenarbeitet.

Die Schaltklinke 6 ist auf einer Seite (Fig. 2) mit einer vorspringenden Nase 7 und einem Hebel 8 versehen. Sie lagert frei drehbar mit einer Bohrung 9 auf einem Drehzapfen 10, der in die Öffnungen 12 einer Gabel 11 eingesetzt ist, aber darüber hinaus noch bis in die länglichen Lageröffnungen 13. der Lagerung 5 hineinreicht und hier als Führung dient. Vermittels einer Zugfeder 14 wird die Rastklinke 6 immer wieder in ihre Raststellung zurückgezogen.

An der Gabel 11 sitzt weiterhin ein Gewindezapfen 15, auf den eine Stellmutter 16 aufgeschraubt ist, die sich dabei allerdings in einem Schlitz 17 des Griffhebels 2 führt, so daß durch mehr oder weniger starkes Verdrehen der Mutter 16 die Gabel 11 mit der darin gelagerten Rastklinke 6 mehr oder weniger weit zurückgezogen werden kann. Dadurch wird der Eingriffszeitpunkt der Klinke 6 in dem Zahnsegment 3, 4 und damit der Zeitpunkt des Erreichens des Pressenenddruckes verändert.

Selbstverständlich kann die erfindungsgemäße Zwangssperre bei allen Arten von Werkzeugen verwendet werden, die durch Verschwenkbare Griffhebel betätigt werden, also beispielsweise Zangen aller Art und Werkzeugen zum Crimpen, Schneiden, Fressen od. dgl. mit linearem Arbeitsweg, wo es darauf ankommt, das Werkzeug nicht zu öffnen oder freizugeben, so lange nicht der für die Verformung des Werkstückes erforderliche Enddruck erreicht ist.

## Patentansprüche

1. Werkzeug zum Crimpen, Schneiden, Pressen oder dgl. mit einem Werkzeugkopf und an diesem angeordneten Griffhebeln zur Betätigung des Werkzeuges sowie einer zwischen den Griffhebeln (1,2) eingeschalteten verstellbaren Zwangssperre bestehend aus einem nach innen gerichteten Zahnsegment (3) und einer in dieses einrastenden Rastklinke (6), dadurch gekenneichnet, daß das Zahnsegment (3) starr mit dem einen Griffhebel (1) verbunden ist, und die Rastklinke (6) in einer Gabel (11) lagert, die mittels eines Gewindezapfens (15) und einer Stellmutter (16) zur Druckpunkteinstellung in Richtung auf das Zahnsegment (3, 4) verstellbar im anderen Griffhebel (2) gelagert ist.

2. Werkzeug nach Anspruch 1, dadurch gekennzeichnet, daß die Rastklinke (6) von einer sie in die Raststellung zurückziehenden Feder (14) beaufschlagt ist.

## Claims

1. Tool for crimping, cutting, pressing or the like, with a tool head and hand levers arranged thereat for the actuation of the tool as well as with an adjustable constrained lock which is connected between the hand levers (1, 2) and consists of an inwardly directed toothed segment (3) and a detent pawl (6) detenting into this, characterised thereby, that the toothed segment (3) is rigidly connected with the one hand lever (1) and the detent pawl (6) borne in a fork (11), which is borne by means of a threaded spigot (15) and an adjusting nut (16) in the other hand lever (2) to be displaceable in the direction of the toothed segment (3, 4) for the adjustment of the pressure point.

2. Tool according to claim 1, characterised thereby, that the detent pawl (6) is loaded by a spring (14) drawing it back into the detent setting.

## Revendications

1. Outil pour emboutir, couper, comprimer ou similaire comportant une tête d'outil et des poignées de manoeuvre disposées sur celle-ci en vue de l'actionnement de l'outil ainsi qu'un dispositif réglable de blocage positif, intercalé entre les poignées de manoeuvre, et se composant d'un segment de dent (3) dirigé vers l'intérieur et d'un cliquet (6) qui s'encliquète dans ce dernier, caractérisé par le fait que le segment de dent (3) est relié de façon fixe à l'une des poignées (1), et que le cliquet (6) est monté dans une fourchette (11) qui est elle-même montée de façon réglable au moyen d'un goujon fileté (15) et d'un écrou de réglage (16) dans l'autre poignée (2) en direction du segment de dent (3,4) pour le réglage du point de compression.

2. Outil selon la revendication 1, caractérisé par le fait que le cliquet (6) est sollicité par un ressort (14) qui le ramène en position d'encliquetage.
